# EUROPÄISCHE PATENTSCHRIFT

(11) **EP 1 318 965 B1**
(45) Veröffentlichungstag und Bekanntmachung des Hinweises auf die Patenterteilung: **07.06.2006**
(21) Anmeldenummer: 01982312.9
(22) Anmeldetag: 18.09.2001
(51) Int. Cl.: B66C 23/62, B66C 23/42, B66C 23/80

(54) **MATERIALUMSCHLAGGERÄT**
MATERIAL HANDLING MACHINE
MACHINE DE TRANSBORDEMENT DE MATERIAU

(30) Priorität: 18.09.2000 EP 00120389
(43) Veröffentlichungstag der Anmeldung: 18.06.2003
(73) Patentinhaber: Fuchs-Bagger GmbH & Co. KG Maschinenfabrik, 76669 Bad Schönborn (DE)
(72) Erfinder: SCHAEFF, Hans, 74595 Langenburg (DE)
(74) Vertreter: Hössle Kudlek & Partner
(86) Internationale Anmeldenummer: PCT/EP2001/010787
(87) Internationale Veröffentlichungsnummer: WO 2002/022489

(56) Entgegenhaltungen:
- EP-A- 0 978 472
- DE-A- 2 941 813
- DE-A- 4 213 077
- DE-A- 4 331 832
- DE-A- 19 909 356
- GB-A- 1 048 722
- GB-A- 1 374 253
- US-A- 4 365 927

## Beschreibung

Die vorliegende Erfindung betrifft ein Materialumschlaggerät mit den Merkmalen des Oberbegriffs des Anspruchs 1.

Derartige Materialumschlaggeräte, abgekürzt auch Lade- oder Verladegerät genannt, finden ihren Einsatz vorwiegend in Binnenhäfen und deren angrenzenden Lagerplätzen zum Umschlag von unterschiedlichen Materialien, wie beispielsweise Holz, Schrott, Kies, Sand und dergleichen. Materialumschlaggeräte sind leistungsfähige, flexible Lademaschinen mit einer großen Reichweite (mindestens 18 bis 20 Meter Ausladung) und schnellen Arbeitsspielen mit großen Greifern, Magnetplatten oder dergleichen. Die Anforderungen an diese Lademaschinen bezüglich Flexibilität bestehen zum einen im Hinblick auf einen Einsatz an Arbeiten an der Kaimauer zur Schiffsentladung sowohl bei Hoch- als auch bei Niedrigwasser und andererseits in einem schnellen Versetzen der Lademaschine an eine andere Entladestelle oder an einen Lagerplatz die bzw. der auch weiter (10 bis 50 km) entfernt sein kann.

Aus dem Stand der Technik sind stationäre Lademaschinen bzw. Hafenkräne bekannt, die auf einem Stahl- oder Betonpfeiler in einer Höhe von ca. 4 bis 7 Metern installiert sind. Des weiteren sind quasi-stationäre Hafenkräne bekannt, die entlang des Kais auf Schienen verfahrbar angeordnet sind. Außerdem sind mobile Umschlaggeräte auf Raupen- oder Radantrieben bekannt, die als Selbstfahrer auf kurzen Strecken (bis ca. 5 km Entfernung) rentabel verfahrbar sind. Bei über die genannte kurze Entfernung hinausgehenden Versetzungsstrecken erfolgt eine Verladung auf Tiefladern. Die letztgenannten Umschlaggeräte unterliegen in ihren Abmessungen in der Verladehöhe den gegebenen Begrenzungen durch Durchfahrtshöhen von Brücken usw. In Deutschland ist durch entsprechende Straßenverkehrsvorschriften eine Höhe von 4 Metern einschließlich Tieflader festgelegt, so daß für die Verladehöhe des Umschlaggeräts eine Höhe von maximal 3,7 m verbleibt. Aufgrund dieser Einschränkung in den Abmessungen können diese Umschlaggeräte nur sehr begrenzt zur Schiffsentladung eingesetzt werden, da bei Wasserhochstand und fast entladenem Schiff die Bordwand in einer Höhe von ca. 5 bis 6 Metern über dem Kai liegen kann und die Anlenkachse des Verladegeräts sich etwa auf derselben Höhe befinden sollte.

Aus dem Stand der Technik ist des weiteren ein Materialumschlaggerät bekannt, das einen insbesondere mobilen Unterwagen aufweist, auf dem der Oberwagen mit Fahrerkabine, Motorenraum und Ausleger mittels eines Rohrpylons (Stahlsäule) in einer Höhe von 4 bis 6 Metern angeordnet ist. Das bekannte Materialumschlaggerät ist insbesondere zum Einsatz bei Schiffsentladungen im Hafenumschlag und Platzarbeiten geeignet, ist jedoch mit dem Nachteil behaftet, daß es an Ort und Stelle aufgebaut werden muß und durch Eigenfortbewegung nur in sehr begrenzten Entfernungen von maximal 2 bis 4 Kilometern - sofern keine Brücken, Stromleitungen oder dergleichen im Weg sind - verfahrbar ist. Ein weiterer Nachteil des bekannten Materialumschlaggeräts besteht darin, daß die Wartung, Schmierung, Betankung etc. des im Oberwagen integrierten Motorenraums über eine Höhe von 4 bis 6 Metern erfolgen muß. Das Bedienpersonal des bekannten Materialumschlaggeräts muss über eine entsprechend hohe Leiter den Höhenunterschied zwischen Unterwagen und Oberwagen überwinden. Des weiteren muss der Oberwagen durch entsprechende Geländer gesichert sein.

Die GB-A-1 374 253 offenbart ein Materialumschlaggerät gemäß dem Oberbegriff des Anspruchs 1.

Demgegenüber wird ein Materialumschlaggerät mit den Merkmalen des Anspruchs 1 vorgeschlagen. Das Materialumschlaggerät weist einen mobilen Unterwagen mit einem Motorraum, einen gegenüber dem Unterwagen drehbar angeordneten Oberwagen mit einer Fahrkabine und einen an dem Oberwagen angelenkten Ausleger bzw. ein Auslegersystem auf. Der Oberwagen ist zwischen einer Unterposition (Ruheposition) am Unterwagen und einer Oberposition (Arbeitsposition) beabstandet zum Unterwagen verstellbar ausgebildet. Des weiteren ist als Verstellvorrichtung zur Verstellung des Oberwagens eine zwischen Oberwagen und Unterwagen befindliche Lenkeranordnung mit Stellzylinder vorgesehen. Diese Maßnahme erhöht die Flexibilität eines Materialumschlaggeräts da durch Verstellen der Position des Oberwagens zwischen einer unteren und einer oberen Position zum einen eine ausreichend hohe Anordnung des Auslegers und somit alle Anforderungen an Reichweite, Ladetiefe und Überlademaß von Schiffsbordwänden erfüllt werden, zum anderen in der abgesenkten Position am Unterwagen die Eigenmobilität verbessert und ein Transport auf Tiefladern ermöglicht wird. Darüber hinaus kann Bedienungspersonal im abgesenkten Zustand des Oberwagens bequem an die am Oberwagen befindliche Fahrerkabine zusteigen, und das Betanken, Warten des Motorenraums etc. ist im abgesenkten Zustand ebenfalls erleichtert.

Das erfindungsgemäße Materialumschlaggerät umfasst des weiteren einen an dem Unterwagen vorgesehen Radantrieb mit mindestens zwei Radachsen, wobei zur Abstützung des Materialumschlaggerätes im Betriebszustand mindestens zwei absenkbare Abstützelemente vorgesehen sind und die Entfernung der Radachsen von der Oberwagendrehachse im Betriebszustand mindestens dem Abstand einer durch die abgesenkten Abstützelemente gegebenen Kipplinie zu der Drehachse entspricht. Der Abstand der Radachsen zu der senkrecht dazu verlaufenden Drehachse des Oberwagens ist somit größer oder gleich dem Abstand zwischen einer durch die abgesenkten Abstützelemente aufgespannten Kipplinie und der Drehachse. Die ideale Kipplinie entspricht einem Kreis um die Drehachse, dessen Radius der Abstützlänge von der Längsachse (Mittellinie) des Unterwagens bis zu Abstützkante entspricht. Die Anforderung an die Dimensionierung des erfindungsgemäßen Materialumschlaggeräts besteht somit darin, dass in keiner Position der 360° umfassenden Schwenkung des Oberwagens die Kipplinien den beschriebenen Kippkreis unterscheiden dürfen.

In weiterer vorteilhafter Ausgestaltung der Erfindung sind zwei absenkbare Abstützelemente vorgesehen, die zwischen den beiden Radachsen eines Materialumschlaggeräts mit Radantrieb angeordnet sind.

In anderer vorteilhafter Ausgestaltung sind vier absenkbare Abstützelemente vorgesehen, von denen ein erstes Paar stirnseitig an dem Unterwagen und ein zweites Paar zwischen den beiden Radachsen angeordnet ist.

Vorzugsweise ist zum Selbstfahren des erfindungsgemäßen Materialumschlaggeräts eine teilweise abgesenkte Position am Unterwagen als Fahrposition vorgesehen, während die eigentliche Ruheposition zum Transport auf einem Tieflader, zur Wartung, Betankung, Ein-/Ausstieg von Bedienpersonal eine vollständig abgesenkte Position darstellt.

Vorteilhafterweise ist das Materialumschlaggerät derart ausgestaltet, daß eine vertikale Drehachse des Oberwagens in der Oberposition (Arbeitsposition) etwa durch die Mitte des Unterwagens bei Raupenantrieb bzw. durch die Mitte der Abstützungen des Unterwagens bei Radantrieb verläuft, um im Arbeitsbetrieb, insbesondere beim Drehen des Oberwagens, nach allen Seiten eine gleiche Standsicherheit zu erzielen.

In vorteilhafter Weiterbildung der Erfindung erfolgt die Verstellung des Oberwagens gegenüber dem Unterwagen mittels einer zwischen Oberwagen und Unterwagen befindlichen Lenkeranordnung mit Stellzylinder. Dabei handelt es sich um eine mechanisch einfache, aber zuverlässig und statisch stabile Umsetzung des vorstehend beschriebenen Erfindungsgedankens. Als insbesondere vorteilhaft erweist sich eine Ausbildung der Lenkeranordnung als Parallellenkerpaar, das einerseits am Unterwagen und andererseits an einem Unterbau des Oberwagens angelenkt ist. Der Unterbau des Oberwagens ist als eine Art Zwischenrahmen vorgesehen, an den die Lenker der Lenkeranordnung angelenkt sind und auf dem der Oberwagen über ein Drehlager drehbar aufgesetzt ist. Selbstverständlich ist grundsätzlich auch eine Ausgestaltung denkbar, bei der eine Verstellvorrichtung zur Höhenverstellung des Oberwagens direkt am Oberwagen angreift und am unteren Ende an einem Zwischenrahmen angelenkt ist, der gegenüber dem Unterwagen drehbar angeordnet ist. Die Parallellenker der die Verstellvorrichtung darstellenden Lenkeranordnung sind vorzugsweise als 4-Punkt-Lenker ausgebildet, wobei auch die Kombination möglich ist, daß einer der Lenker ist ein 3-Punkt-Lenker, der andere ein 4-Punkt-Lenker ist.

In besonders vorteilhafter Ausgestaltung der Erfindung erfolgt eine Absenkung des Oberwagens in die Unterposition durch ein Verschwenken der Parallellenker zum Heck des Materialumschlaggeräts hin. Dadurch wird der Oberwagen in eine Position abgesenkt, in der er über dem Heckbereich des Materialumschlaggeräts zu liegen kommt, was es ermöglicht, den sich in Richtung Frontbereich des Materialumschlaggeräts erstreckenden Ausleger über dem Frontbereich des Materialumschlaggeräts einzufalten und dort bei möglichst geringer Höhenausdehnung für die Ruhe- und Verladeposition unterzubringen. Außerdem erweist sich als vorteilhaft, daß der auf dem Oberwagen angeordnete Motorenraum in einer hinter dem Unterwagen befindlichen Position zu liegen kommt, in der er von mehreren Seiten direkt zugänglich ist, wodurch Wartung, Betankung und dergleichen stark vereinfacht werden.

In weiterer Ausgestaltung der Erfindung ist der im Heckbereich angelenkte Parallellenker tiefer angelenkt als der im Frontbereich angelenkte Parallellenker, und der im Heckbereich angelenkte Parallellenker ist am Oberwagen an einem schräg nach unten abkragenden Abschnitt des Oberwagenunterbaus angelenkt. Der schräg nach unten abkragende Abschnitt des Oberwagenunterbaus ist dabei an der Geometrie des Unterwagens orientiert und derart ausgebildet, daß er in der abgesenkten Unterposition des Oberwagens bei Aufliegen bzw. Abstützen eines vorderen waagrechten Abschnitts des Unterbaus auf dem Unterwagen hinter dem Heck des Unterwagens bis zum Untergrund (Fahrbahnebene) reicht und dadurch eine maximale Abstützung und Entlastung der Parallellenker bewirkt. Des weiteren können an dem schräg nach unten abkragenden Abschnitt des Oberwagenunterbaus Treppenstufen ausgebildet oder angesetzt sein, die einen bequemen Einstieg von Bedienpersonal zum Oberwagen bzw. zur Fahrerkabine gestatten.

In weiterer Ausgestaltung der Erfindung weist der Unterwagen einen Raupenantrieb auf. Vorteilhafterweise handelt es sich hierbei um einen teleskopierbaren Raupenunterwagen, dessen Spurbreite verstellbar ist. Ein derartiger teleskopierbarer Raupenantrieb ist aus der DE 93 19 382 U1 bekannt.

In besonders vorteilhafter Ausgestaltung der Erfindung beträgt der Neigungswinkel der Parallellenker in der Oberposition zwischen etwa 0° und etwa 20° zur Vertikalen. Als besonders vorteilhaft erweist sich ein Neigungswinkel zur vertikalen von ca. 15°.

Bei einem mit einem Radantrieb ausgestatteten Materialumschlaggerät weist der im Heckbereich angelenkte Parallellenker vorteilhafterweise eine gekröpfte Form auf, derart daß er in abgesenkter Unterposition die im Heckbereich angeordnete Radachse überbrückt.

Weitere Vorteile und Ausgestaltungen der Erfindung sind in den Unteransprüchen beschrieben und ergeben sich aus der Beschreibung und der beiliegenden Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand mehrerer Ausführungsbeispiele in der Zeichnung schematisch dargestellt und wird im folgenden unter Bezugnahme auf die Zeichnung ausführlich beschrieben.
- Figur 1: zeigt ein erfindungsgemäßes Materialumschlaggerät mit hinterlegtem Maßstabsraster (Meterraster) in Hafenumschlags-Arbeitsstellung auf einer Kaimauer.
- Figur 2: zeigt das erfindungsgemäße Materialumschlaggerät der Figur 1 in seitlicher Teilansicht in Arbeitsstellung und abgesenkter Unterposition.
- Figur 3: zeigt das erfindungsgemäße Materialumschlaggerät der Figur 1 in Arbeitsposition in Frontansicht mit Blick auf den als 4-Punkt-Lenker ausgebildeten Front-Parallellenker.
- Figur 4: zeigt das erfindungsgemäße Materialumschlaggerät der Figur 1 in Arbeitsposition in Heckansicht mit Blick auf den als 3-Punkt-Lenker ausgebildeten Heck-Parallellenker.
- Figur 5: zeigt das erfindungsgemäße Materialumschlaggerät in Figur 1 in seitlicher Gesamtsicht in abgesenkter Ruhe- bzw. Wartungsposition.
- Figur 6: zeigt das erfindungsgemäße Materialumschlaggerät der Figur 1 in seitlicher Gesamtansicht in abgesenkter Ruhe- bzw. Verladeposition.
- Figur 7: zeigt in seitlicher Teilansicht ein zweites Ausführungsbeispiel eines erfindungsgemäßen Materialumschlaggeräts sowohl in Arbeitsposition als auch in abgesenkter Ruheposition.
- Figur 8: zeigt das erfindungsgemäße Materialumschlaggerät in einer teilweise abgesenkten Selbstfahrposition.
- Figur 9: zeigt ein drittes Ausführungsbeispiel eines erfindungsgemäßen Materialumschlaggeräts mit Radantrieb und sogenannter 4-Punkt-Pratzenabstützung.
- Figur 10: zeigt ein dem Materialumschlaggerät der Figur 9 ähnliches Materialumschlaggerät mit Radantrieb und längerem Radstand sowie 2-Punkt-Pratzenabstützung.
- Figur 11: zeigt eine Draufsicht auf den Unterwagen des Materialumschlaggeräts der Figur 9.
- Figur 12: zeigt eine Draufsicht auf den Unterwagen des Materialumschlaggeräts der Figur 10.
- Figur 13: zeigt eine Ansicht des Unterwagens des Materialumschlaggeräts der Figur 1 von vorne mit abgesenkten Pratzen.
- Figur 14: zeigt als weiteres Ausführungsbeispiel ein Materialumschlaggerät mit direkt aufgesetztem Oberwagen und 2-Punkt-Pratzenabstützung.
- Figur 15: zeigt den Unterwagen des Materialumschlaggeräts der Figur 14 in Draufsicht.
- Figur 16: zeigt eine Draufsicht auf einen Unterwagen mit zwei Radachsen, der keine zusätzlichen absenkbaren Abstützelemente aufweist.

Figur 1 zeigt ein erstes Ausführungsbeispiel eines erfindungsgemäßen Materialumschlaggeräts 1. Das erfindungsgemäße Materialumschlaggerät 1 (nachfolgend der Einfachheit halber kurz Ladegerät genannt) umfaßt einen auf Raupen verfahrbaren Unterwagen 10 und einen Oberwagen 20. Der eine Fahrerkabine 21, einen Motorenraum 22, einen Raum 23 für Hydraulik und ein Heckgewicht 24 umfassende Oberwagen 20 ist mittels eines Drehlagers 27 auf einem Unterbau 30 angebracht (vgl. hierzu auch Figur 2, die das erfindungsgemäße Ladegerät 1 in seitlicher Teilansicht zeigt). Des weiteren ist an dem Oberwagen 20 ein Ausleger 25 mit Ladestiel 28 und Greifer 29 an einer Auslegerlagerachse 8 angelenkt. Selbstverständlich können auch andere als das gezeigte Auslegersystem, beispielsweise mit mehr oder weniger Gelenkteilen oder Teleskop-Auslegerkombinationen, Verwendung finden.

Erfindungsgemäß ist der Oberwagen 20 in einer Höhe von ca. 5 bis 6 Meter beabstandet zum Unterwagen 10 angeordnet. Die beabstandete Anordnung wird durch eine Lenkeranordnung 9 erzielt, mittels welcher der Oberwagen 20 erfindungsgemäß in eine Unterposition am Unterwagen 10 absenkbar ist. Die genaue Funktionsweise der Erfindung wird nachfolgend unter Bezugnahme auf die Figuren 2 bis 8 detailliert erläutert.

Darüber hinaus veranschaulicht die Figur 1 die Einsatzmöglichkeiten eines erfindungsgemäßen Ladegerätes am Beispiel eines Einsatzes im Hafenumschlag auf einer Kaimauer 2. Vor der Kaimauer 2 liegt ein Frachtschiff, dessen Schiffsrumpf 4 mit Ladegut 5 schematisch im Schnitt dargestellt ist. Bei Niedrigwasserstand 3 und voll beladen befindet sich die Bordwand des Schiffsrumpfes 4 etwa auf gleicher Höhe mit der Kaimauer 2. Bei Höchstwasserstand 6 dahingegen (und insbesondere bei fortschreitender Entladung) wird der Schiffsrumpf in die strichpunktiert dargestellte Position 7 angehoben. Um mit dem Ladegerät 1 auch noch in der angehobenen Position 7 des Schiffsrumpfes arbeiten zu können, muß die Auslegerlagerung 8 (vgl. Figur 2) ausreichend hoch über der Kaimauer 2 angeordnet sein. Aus dem in der Zeichnung hinterlegten Meterraster läßt sich hierfür eine Höhe von ca. 6 Metern ablesen. Auch die Augenhöhe der Bedienperson muß aus der Gründen der Übersichtlichkeit auf ähnlicher Höhe liegen.

In Figur 2 sind zur Veranschaulichung der Wirkungs- und Funktionsweise der Erfindung sowohl die abgesenkte Unterposition (Ruhe- bzw. Verladeposition) I als auch die angehobene Oberposition (Arbeitsposition) II eingezeichnet. Das Anheben und Absenken des Oberwagens 20 des erfindungsgemäßen Ladegeräts 1 erfolgt dabei mittels einer Verstellvorrichtung, die im dargestellten Ausführungsbeispiel eine hydraulisch angetriebene Lenkeranordnung 9 ist. Zur übersichtlicheren Darstellung der Wirkungsweise der erfindungsgemäßen Lenkeranordnung ist in Figur 2 ein zum Betrachter weisendes Raupenschiff 13 des raupengetriebenen Unterwagens 10 weggeschnitten.

Die Lenkeranordnung 9 umfaßt ein Parallellenkerpaar 16, 18. Die beiden das Parallellenkerpaar bildenden Parallellenker 16, 18 sind an ihren unteren Enden an einem Fahrgestell-Mittelkörper 11 des Unterwagens 10 und mit ihren oberen Enden an dem Unterbau 30 des Oberwagens 20 angelenkt. Ein erster Parallellenker 16, bei dem es sich um einen sogenannten 4-Punkt-Lenker handelt (vgl. Figur 3), ist in einem Frontbereich des Unterwagens 10 an einer vorderen Lenkerachse 15 an dem Mittelkörper 11 angelenkt, während ein zweiter Parallellenker 18, bei dem es sich um einen sogenannten 3-Punkt-Lenker handelt (vgl. Figur 4), im Heckbereich des Unterwagens 10 an einer hinteren Lenkerachse 17 an dem Mittelkörper 11 angelenkt ist.

Die beiden Parallellenker 16, 18 sind gleich lang, jedoch zur Verbesserung der Schwenkgeometrie insbesondere im Hinblick auf die Lage der Lenker und des Oberwagens in der abgesenkten Position in unterschiedlicher Höhe an dem Mittelkörper 11 angelenkt. In dem dargestellten und besprochenen Ausführungsbeispiel wird der Oberwagen durch Verschwenken der Parallellenker 16, 18 in Richtung zum Heck des Unterwagens 10 hin abgesenkt. Aus diesem Grunde ist der Front-Parallellenker 16 höher und der Heck-Parallellenker 18 tiefer angelenkt.

Da die Parallellenker 16, 18 die gleiche Länge aufweisen, muß folglich die Anlenkung der Parallellenker 16, 18 am Oberwagen 20 bzw. an dessen Unterbau 30 ebenfalls in unterschiedlicher Höhe erfolgen. Wie aus Figur 2 ersichtlich ist, verfügt der Unterbau 30 hierzu über zwei Abschnitte, nämlich einen ersten horizontal verlaufenden Abschnitt 36, auf dem das Drehlager zur voll durchdrehbaren Anordnung des Oberwagens vorgesehen ist, und einen zweiten Abschnitt 35, der in Richtung zum Heck des Ladegerätes 1 schräg nach unten verläuft. Der Front-Parallellenker 16 ist dabei an eine vordere Unterbau-Lenkerachse 31 an dem horizontalen Abschnitt 36 und der Heck-Parallellenker 18 an eine hintere Unterbau-Lenkerachse 32 an dem abkragenden Abschnitt 35 angelenkt. Der schräg nach unten verlaufende (abkragende) Abschnitt 35 des Oberwagenunterbaus 30 ist in seiner Geometrie derart ausgebildet, daß die unterschiedliche Höhe in der Anlenkung der beiden Parallellenker 16, 18 ausgeglichen wird. Des weiteren ist die Lenkeranordnung 9 derart ausgelegt, daß - wie aus Figur 2 ersichtlich - in der abgesenkten Position I des Oberwagens 20 die Parallellenker 16, 18 auf dem Unterwagen 19 bzw. dem Untergrund (Fahrbahnebene) 37 aufliegen, wobei auch das Ende des abkragenden Abschnittes 35 des Oberwagenunterbaus 30 im Bereich der Anlenkachse 32 auf dem Untergrund 37 sich abstützend aufliegt.

Obwohl es im Belieben des Fachmannes liegt, geeignete Geometrien für Parallellenker auszuwählen, wird es im Rahmen der vorliegenden Erfindung als vorteilhaft erachtet, den über ein Stellzylinderpaar 19 angetriebenen Front-Parallellenker 16 als 4-Punkt-Lenker mit maximaler Breite auszubilden, um Dreh- und Kippkräfte von dem Zwischenrahmen des Oberwagenunterbaus 30 in den Fahrgestell-Mittelkörper 11 einzuleiten. Der im Heckbereich angelenkte zweite, nicht angetriebene Lenker 18 ist vorteilhafterweise als 3-Punkt-Lenker derart ausgebildet, daß er an dem Unterbau 30 an einem Punkt (Lenkerachse 32) angreift, um die bei Bauteilen dieser Größenordnung (die Lenkerlänge beträgt ca. 3 bis 3,50 m) auftretenden Längentoleranzen auszugleichen.

Die Figuren 3 und 4 zeigen das erfindungsgemäße Ladegerät 1 in Frontansicht (Figur 3) bzw. in Heckansicht (Figur 4). Insbesondere ist aus den Figuren 3 und 4 die Anordnung des Raupenantriebes des Unterwagens 10 mit Raupenschiffen 13, 14 ersichtlich. Bei dem Raupenantrieb handelt es sich vorzugsweise um einen mittels Teleskopführungen 12 teleskopierbaren Raupenantrieb, so daß die Raupenschiffe 13, 14 in der Spurbreite verstellbar sind, wodurch eine Verstellung zwischen einem möglichst platzsparenden Transportzustand (Transportbreite T) und einem erhöhte Stabilität verleihenden Arbeitszustand (Arbeitsbreite A) möglich ist (vgl. Figur 4). Die Transportstellung der Raupenschiffe 13, 14 ist in den Figuren 3 und 4 gestrichelt dargestellt. Die Darstellung der Teleskopführungen 12 ist rein schematisch, und auch auf eine weitere detaillierte Beschreibung der Teleskopverstellung der Raupenschiffe 13, 14 wird verzichtet, da sie aus dem Stand der Technik an sich bekannt ist.

Der Front-Parallellenker 16 verfügt vorzugsweise über eine Aussparung 33 (vgl. Figuren 3 und 4), die zur Gewichtseinsparung beiträgt und Freiraum schafft für vom Oberwagen 20 zum Unterwagen 10 verlaufende Schlauchleitungen 34 (vgl. Figur 2).

Um den Ein- und Ausstieg von Bedienpersonal zu der am Oberwagen 20 befindlichen Fahrerkabine 21 zu vereinfachen, kann eine wie in den Figuren 4 und 5 dargestellte Trittleiter 40 vorgesehen sein, die am Oberwagen 20, genauer an dem Unterbau 30 des Oberwagens 20, derart angeordnet ist, daß sie im abgesenkten Zustand (Unterposition I) mit ihrer untersten Trittstufe etwas oberhalb des Untergrunds 37 zu liegen kommt. Als besonders vorteilhaft erweist es sich, die Trittleiter 40 ausschiebbar auszubilden, so daß sie analog zu dem teleskopierbaren Raupenantrieb zwischen vorstehender Arbeitsstellung und nicht über die Außenabmessungen des Oberwagens seitlich hinausragender Transportstellung verschiebbar ist (vgl. Figur 4). Der Zustieg von Bedienpersonen kann jedoch auch über das Raupenschiff 13 erfolgen, falls keine Trittleiter vorgesehen ist.

Figur 5 zeigt das erfindungsgemäße Ladegerät 1 der Figur 1 in seitlicher Gesamtdarstellung in der Unterposition I, die die Aus- und Einstiegsposition für die Bedienperson und die Wartungsposition für Betankung, Schmierung etc. darstellt. Im Unterschied hierzu ist in Figur 6 ebenfalls in seitlicher Gesamtdarstellung die Unterposition I des erfindungsgemäßen Ladegerätes 1 in Verladeposition mit eingefaltetem Ausleger für einen sogenannten Tiefbett-Lastkraftwagen dargestellt. In dieser Verladeposition ist der Ausleger 25 mit dem Ladestiel 28 derart weit abgesenkt und eingefaltet, daß er mit seinem höchsten Punkt das Dach der Fahrerkabine 21 nicht bzw. nur unwesentlich überragt und eine Höhe von etwa 3,70 m nicht überschreitet. Selbstverständlich ist in der Verladeposition auch das Raupenfahrwerk auf Transportbreite T eingefahren.

Figur 7 schließlich zeigt ein weiteres Ausführungsbeispiel eines erfindungsgemäßen Ladegeräts, bei dem im Gegensatz zu dem in den Figuren 1 bis 6 dargestellten ersten Ausführungsbeispiel die Parallellenker 16, 18 in der Oberposition II des Oberwagens 20 nicht senkrecht, sondern mit einer leichten Neigung in Richtung Heck des Ladegerätes stehen. In dem dargestellten Ausführungsbeispiel beträgt diese Neigung ca. 15°. Neben einer Verbesserung des Schwenkweges der Parallellenker 16, 18 in Bezug auf die Lage des Oberwagens in abgesenkter Position (in dem Ausführungsbeispiel der Figur 7 befindet sich die Drehachse 27 etwa über der Mitte des hinteren Raupenantriebsrades, während sie sich im Ausführungsbeispiel der Figur 2 deutlich hinter dem Raupenantrieb befindet) besteht ein weiterer Vorteil der leichten Neigung der Parallellenker 16, 18 in der Oberposition darin, daß im Falle einer Notsituation, in der eine Steuerung des Absenksystems ausfällt oder der Bedienperson in der Fahrerkabine etwas zustößt, durch einfaches Öffnen des Hydrauliksystems der Stellzylinder 19 vom Boden aus ein schwerkraftbedingtes Absenken des Oberwagens 20 in die Unterposition I bewirkt werden kann.

In beiden Ausführungsbeispielen erfolgt die Steuerung des Ladegerätes vorzugsweise derart, daß eine (volle) Schwenkung des Oberwagens 20 um die senkrechte Achse 27 erst dann freigegeben wird, wenn der Oberwagen 20 seine Arbeitsposition erreicht hat und die beiden Raupenschiffe 13, 14 sich in ihrer ausgefahrenen Arbeitsbreite befinden, so daß eine ausreichende Stabilität gewährleistet ist. Sollte der Unterwagen über einen Radantrieb verfügen, so würde analog die Drehung des Oberwagens erst dann freigegeben, wenn entsprechende Standbeine zur Verbesserung der Stabilität ausgefahren sind. Will die Bedienperson den Oberwagen 20 absenken, um auszusteigen, dann muß im Gegenzug die Längsachse des Oberwagens 20 mit dem Ausleger 28 mit der Längsachse des Unterwagens 10 in Deckung gebracht werden, wobei die Frontseite des Oberwagens 20 (Auslegerseite) wie in den Figuren dargestellt in Frontrichtung des Unterwagens 10, d.h. in Richtung des angetriebenen Parallellenkers 16, zeigen muß. Erst dann wird die Absenkung von der Oberposition in die Unterposition an den Stellzylindern 19 freigegeben.

Des weiteren kann als Zwischenposition eine in Figur 8 dargestellte Fahrposition III des Oberwagens vorgesehen sein, bei der der schräg nach unten abkragende Abschnitt 35 des Oberwagenunterbaus 30 nicht auf dem Untergrund 37 aufliegt, sondern sich etwa auf Höhe der Oberkante der Raupen 13, 14 befindet. In dieser Fahrposition kann das Ladegerät mit eigenem Antrieb gefahren werden (wobei ein Drehen des Oberwagens blockiert ist), um in schwierigem Gelände oder zum Unterfahren von Brücken das Höhenmaß und den Schwerpunkt des gesamten Gerätes niedrig zu halten.

Figur 9 zeigt als weiteres Ausführungsbeispiel ein erfindungsgemäßes Materialumschlaggerät mit Radantrieb. Der Radantrieb des Materialumschlaggeräts umfaßt zwei Radachsen 50, 51, nämlich eine im Heckbereich des Unterwagens 10' angeordnete Starrachse 50 sowie eine im Frontbereich des Unterwagens 10' angeordnete Pendelachse 51.

Des weiteren umfaßt das Materialumschlaggerät an dem Unterwagen 10' befestigte Pratzenabstützungen 60, 64, von denen ein erstes Paar 60 stirnseitig an dem Unterwagen 10' und ein zweites Paar 64 zwischen den beiden Radachsen 50, 51 angeordnet ist. Erfindungsgemäß sind die Abstände und Dimensionen derart gewählt, daß zumindest eine der Radachsen (im dargestellten Ausführungsbeispiel die hintere Starrachse 50) einen Abstand zu der Oberwagendrehachse im Betriebszustand, d.h. in der Oberposition II, aufweist, der größer oder gleich dem Abstand einer Kipplinie K von der Oberwagendrehachse 70 ist (vgl. auch Figur 11). Die ideale Kipplinie ist ein (gedachter) Kreis X um die Drehachse 70 mit einem Radius R, der der Abstützlänge von der Mittellinie (Längsachse) des Unterwagens bis zur Kipplinie K, die durch die abgesenkten Abstützpratzen definiert ist, entspricht.

In keiner Position der 360° umfassenden Schwenkung des Oberwagens um die Drehachse 70 dürfen die Kipplinien K den Kippkreis X unterschneiden.

Figur 10 zeigt als ähnliches Ausführungsbeispiel ein weiteres Materialumschlaggerät mit Radantrieb, das einen längeren Radstand zwischen den beiden Radachsen 50, 51 aufweist und über lediglich ein Pratzenpaar 64 zur Abstützung verfügt, das zwischen den beiden Radachsen 50, 51 angeordnet ist. Die Anordnung ist dabei derart, daß der Abstand der beiden Radachsen 50, 51 zu der durch die beiden Pratzen 61 aufgespannten Achse größer oder gleich dem Radius R, wie er vorstehend definiert wurde, entspricht (vgl. auch Figur 12).

Durch die beschriebenen Anordnungen wird eine dem Verstellen des Oberwagens zwischen einer Unterposition I und einer Oberposition II gerecht werdende Stabilität des Materialumschlaggeräts erreicht. Die beschriebenen Unterwagen mit Radantrieb sind vor allem dann erforderlich, wenn das Materialumschlaggerät auf mit Teerbelag, Pflasterung, Asphalt o.ä. befestigtem Untergrund eingesetzt wird, der durch einen Raupenantrieb beschädigt werden könnte. Insbesondere bei innerstädtischen Abbruch- bzw. Rückbauvorhaben würden Raupenantriebe zu viel Schaden auf Straßen oder befestigten Plätzen anrichten. Die erfindungsgemäßen Materialumschlaggeräte verfügen für derartige Einsatzbereiche über eine sichere Rundumabstützung.

Wie insbesondere aus den Figuren 9 und 10 ersichtlich ist, ist der im Heckbereich des Unterwagens 10' angelenkte Parallellenker 18' (sogenannter Dreiecklenker) mit einer Kröpfung ausgebildet, derart daß der Dreiecklenker 18' in der abgesenkten Unterposition die im Heckbereich befindliche Radachse 50 überbrückt und mit seinem fahrzeugfernen Ende vorzugsweise auf dem Untergrund aufliegt, wodurch eine Abstützung erreicht wird.

Figur 13 zeigt eine Vorderansicht einer Pratzenabstützeinrichtung 60 mit zwei absenkbaren Pratzen 61, die mittels Bodenplatten 62 auf dem Untergrund 62 aufliegen und somit eine Abstützung des Materialumschlaggeräts ermöglichen. In hochgefahrenem Zustand (in der Figur 13 links gestrichelt dargestellt) befinden sich die Pratzen 61 innerhalb der durch die Räder 66 gegebenen Transportbreite des Materialumschlaggeräts.

Vorzugsweise erfolgt mittels Stützzylinder 63 (vgl. Figur 13) eine Limitierung der auf die Bodenplatten 62 der Abstützpratzen 61 wirkenden Abstützkraft. Diese Drucklimitierung verhindert, daß im Ausführungsbeispiel der Figur 9 die Starrachse 50 und im Ausführungsbeispiel der Figur 10 die beiden Achsen 50, 51 vom Boden abheben und als (zusätzliches) Stützelement im Betriebszustand nicht zur Verfügung stehen. Dies ist insbesondere deshalb von Wichtigkeit, da bei einem Abheben der Achse(n) diese nicht mehr als Kipplinie wirken würde(n).

Die dargestellten Pratzenabstützungen können auch durch sogenannte Teleskopabstützungen ersetzt werden, die senkrechte hydraulische Stempel auf das Maß R (oder größer) ausfahren.

Figur 14 zeigt eine Abstützung eines radgetriebenen Unterwagens auch für ein Materialumschlaggerät, bei dem der Oberwagen 20 direkt auf dem Unterwagen 10" angeordnet ist. Auch hier wird durch die Anordnung erreicht, daß beide Radachsen 50, 51 als Stützelemente fungieren.

Figur 15 zeigt die Draufsicht auf den Unterwagen des Materialumschlaggeräts der Figur 14. Wie auch in der Darstellung der Figur 12 ist eine an sich hydraulische Pendelachsverriegelung 54 dargestellt, die derart geschaltet ist, daß erst nach Abstützung und Verriegelung der Pendelachse 51 durch die Pendelachsverriegelung die Arbeitsfunktionen im Oberwagen freigegeben werden. Die Abstütz- und Achsverriegelung kann über einfache Drucksensoren gesteuert werden.

Es wird somit ein Materialumschlaggerät bereitgestellt, bei dem unter Verwendung eines bekannten hydraulisch oder mechanisch teleskopierbaren hydraulisch angetriebenen Raupenunterwagens und eines an sich bekannten Oberwagens, der auf einem Drehlager mit senkrechter Achse voll durchdrehbar ist, die erfindungsgemäße Verstellbarkeit des Oberwagens gegenüber dem Unterwagen die aus dem Stand der Technik bekannten Nachteile ausgeräumt werden.

Ebenso wird eine Ausstattung mit Radunterwagen bereitgestellt, die mit handelsüblichen Schwerlastachsen realisierbar ist und bei der durch Anordnung von Abstützeinrichtungen die erforderliche Rundumstandsicherheit unter Einbeziehung einer oder mehrerer Radachsen als Abstützmittel erreicht wird.

Bei ausreichend breiten Fahrwegen kann die Funktion der absenkbaren Abstützelemente selbstverständlich durch die Radachsen und die Räder ersetzt werden, vorausgesetzt, die Radachsen werden so weit verbreitert, daß die Räder ein vollständig außerhalb des Kippkreises X liegendes Viereck bilden. Unter dieser Voraussetzung kann ein radgetriebenes Materialumschlaggerät ohne zusätzliche Abstützelemente ausgebildet werden. Eine derartige Ausgestaltung ist in Draufsicht auf den Unterwagen in Figur 16 dargestellt.

## Patentansprüche

1. Materialumschlaggerät mit einem mobilen Unterwagen (10), mit einem gegenüber dem Unterwagen (10) drehbar angeordneten Oberwagen (20) mit einer Fahrerkabine (21) und einem an dem Oberwagen (20) angelenkten Ausleger bzw. Auslegersystem (25), wobei
- der Oberwagen (20) zwischen einer Unterposition (Ruheposition I) am Unterwagen (10) und einer Oberposition (Arbeitsposition II) beabstandet zum Unterwagen (10) verstellbar ist,
- als Verstellvorrichtung zur Verstellung des Oberwagens (20) eine zwischen Oberwagen (20) und Unterwagen (10, 10', 10") befindliche Lenkeranordnung (9) mit Stellzylinder (19) vorgesehen ist, und
- der Oberwagen (20) einen Motorraum (22) aufweist,
**dadurch gekennzeichnet, dass**
- die die Lenkeranordnung bildenden Lenker in der Unterposition (I) hinter dem Unterwagen (10, 10', 10") auf dem Untergrund (37) aufliegen.

2. Materialumschlaggerät nach Anspruch 1 dessen Unterwagen (10) einen Radantrieb mit mindestens zwei Radachsen (50, 51) aufweist, und das zur Abstützung des Materialumschlaggerätes im Betriebszustand mindestens zwei absenkbare Abstützelemente (60, 61, 64) aufweist, wobei
die Entfernung der Radachsen (50, 51) von der Oberwagendrehachse (70) im Betriebszustand mindestens dem Abstand einer durch die abgesenkten Abstützelemente (60, 61, 64) gegebenen Kipplinie (K) zu der Drehachse (70) entspricht.

3. Materialumschlaggerät nach Anspruch 2, bei dem zwei absenkbare Abstützelemente (64) vorgesehen sind, die zwischen den beiden Radachsen (50, 51) angeordnet sind.

4. Materialumschlaggerät nach Anspruch 2, bei dem vier absenkbare Abstützelemente (60, 61) vorgesehen sind, von denen ein erstes Paar (60) stirnseitig an dem Unterwagen (10') und ein zweites Paar (61) zwischen den beiden Radachsen (50, 51) angeordnet ist.

5. Materialumschlaggerät nach einem der Ansprüche 1 bis 4, bei dem die Lenkeranordnung (9) ein Parallellenkerpaar (16, 18) ist, das einerseits am Unterwagen (10, 10', 10") und andererseits an einem Unterbau (30) des Oberwagens (20) angelenkt ist.

6. Materialumschlaggerät nach Anspruch 5, bei dem mindestens ein Lenker des Parallellenkerpaares (16, 18) ein 4-Punkt-Lenker ist.

7. Materialumschlaggerät nach Anspruch 5 oder 6, bei dem eine Absenkung des Oberwagens (20) in Unterposition (I) durch ein Verschwenken der Parallellenker (16, 18) zum Heck des Materialumschlaggerätes (1) hin erfolgt.

8. Materialumschlaggerät nach einem der Ansprüche 5 bis 7, bei dem der im Heckbereich angelenkte Parallellenker (18) tiefer angelenkt ist als der im Frontbereich angelenkte Parallellenker (16) und an dem Oberwagen (20) an einem schräg nach unten abkragenden Abschnitt des Oberwagenunterbaus (30) angelenkt ist.

9. Materialumschlaggerät nach einem der Ansprüche 5 bis 8, bei dem der im Heckbereich angelenkte Parallellenker (18') eine gekröpfte Form aufweist, derart daß er in abgesenkter Unterposition die im Heckbereich angeordnete Radachse (50) überbrückt.

10. Materialumschlaggerät nach einem der Ansprüche 1 bis 9, bei dem die Lenkeranordnung (9) bildenden Lenker in der Oberposition einen Neigungswinkel zur Vertikalen zwischen etwa 0° und etwa 20° aufweisen.

11. Materialumschlaggerät nach Anspruch 1, bei dem der Unterwagen (10) einen Raupenantrieb (13, 14) aufweist.

12. Materialumschlaggerät nach Anspruch 11, bei dem die Spurbreite des Raupenantriebes (13, 14) insbesondere mittels Teleskopführungen (12) verstellbar ist.

13. Materialumschlaggerät nach einem der Ansprüche 1 bis 12, bei dem der Oberwagen (20) in der Unterposition (I) auf dem Unterwagen aufliegt oder auf dem Unterwagen (10, 10', 10") abgestützt ist.

14. Materialumschlaggerät nach einem der Ansprüche 1 bis 13, bei dem eine teilweise abgesenkte Zwischenposition als Fahrposition (III) vorgesehen ist.

## Claims

1. A goods transhipment apparatus with a mobile substructure (10), with a superstructure (20) mounted to be rotatable relative to the substructure (10) and having a driver's cab (21), and with a jib or jib system (25), jointed to the superstructure (20), wherein
- the superstructure (20) is adjustable between a lower position (resting position I) on the substructure (10) and an upper position (operating position II) at a spacing from the substructure (10),
- a connecting rod arrangement (9) with control/cylinder (19) located between the superstructure (20) and substructure (10) is provided as an adjusting device for moving the superstructure (20), and
- the superstructure (20) comprises a engine compartment (22),
**characterized in that**
- in the lower position (I) the connecting rods forming the connecting rod arrangement rest on the ground (37) behind the substructure (10, 10', 10").

2. The goods transhipment apparatus according to claim 1, wherein the substructure (10) has a wheel drive with at least two wheel axles (50, 51), and in order to support the goods transhipment apparatus in the operational state at least two support elements (60, 61, 64) are provided which are capable of being lowered, wherein
the distance of the wheel axles (50, 51) from the rotation axis (70) of the superstructure in the operational state corresponds at least to the spacing of a tilt line (K) determined by the lowered support elements (60, 61, 64) to the rotation axis (70).

3. The goods transhipment apparatus according to claim 2, wherein two support elements (54) which are capable of being lowered are provided, arranged between the two wheel axles (50, 51).

4. The goods transhipment apparatus according to claim 2, wherein four support elements (60, 61) capable of being lowered are provided, a first pair (60) of which is provided on the end face of the substructure (10') while a second pair (61) is provided between the two wheel axles (50, 51).

5. The goods transhipment apparatus according to one of the claims 1 to 4, wherein the connecting rod arrangement (9) is a pair of parallel connecting rods (16, 18) jointed on the one hand to the substructure (10, 10', 10") and on the other hand to a subframe (30) of the superstructure (20).

6. The goods transhipment apparatus according to claim 5, wherein at least one connecting rod of the pair of parallel connecting rods (16, 18) is a 4-point connecting rod.

7. The goods transhipment apparatus according to claim 5 or 6, wherein the superstructure (20) is lowered into the lower position (I) by pivoting the parallel connecting rods (16, 18) towards the rear of the goods transhipment apparatus (1).

8. The goods transhipment apparatus according to one of claims 5 to 7, wherein the parallel connecting rod (18) jointed in the rear part is jointed lower down than the parallel connecting rod (16) jointed in the front area, and is jointed to the superstructure (20) on a section of the subframe (30) of the superstructure which slopes diagonally downwards.

9. The goods transhipment apparatus according to one of claims 5 to 8, wherein the parallel connecting rod (18') jointed in the rear part has a cranked or bent form so that in the lowered bottom position it bridges the wheel axle (50) provided in the rear part.

10. The goods transhipment apparatus according to one of claims 1 to 9, wherein in the upper position the connecting rods forming the connecting rod arrangement (9) are at an angle of inclination of between about 0° and about 20° to the vertical.

11. The goods transhipment apparatus according to claim 1, wherein the substructure (10) has a caterpillar drive (13, 14).

12. The goods transhipment apparatus according to claim 11, wherein the track width of the caterpillar drive (13, 14) is adjustable in particular by means of telescopic guides (12).

13. The goods transhipment apparatus according to one of the claims 1 to 12, wherein in the lower position (I) the superstructure (20) rests on the substructure or is supported on the substructure (10, 10', 10").

14. The goods transhipment apparatus according to one of claims 1 to 13, wherein a partly lowered intermediate position is provided as the driving position (III).

## Revendications

1. Engin de transbordement de matériaux comportant une structure inférieure (10) mobile, une structure supérieure (20) agencée mobile en rotation par rapport à la structure inférieure (10) et pourvue d'une cabine de chauffeur (21) et d'une flèche ou d'un système à flèche (25) articulé(e) sur la structure supérieure (20), dans lequel
- la structure supérieure (20) est déplaçable entre une position inférieure (position de repos I) sur la structure inférieure (10) et une position supérieure (position de travail II) à distance de la structure inférieure (10),
- il est prévu, à titre de dispositif de déplacement pour déplacer la structure supérieure (20), un agencement à bras (9) situé entre la structure supérieure (20) et la structure inférieure (10, 10', 10") et comportant un vérin de positionnement (19), et
- la structure supérieure (20) comprend un compartiment moteur (22), **caractérisé en ce que**
dans la position inférieure (I), les bras formant l'agencement à bras reposent sur le sous-sol (37) derrière la structure inférieure (10, 10', 10").

2. Engin de transbordement de matériaux selon la revendication 1, dont la structure inférieure (10) comprend un entraînement de roue comportant au moins deux essieux (50, 51), et qui, pour soutenir l'engin de transbordement de matériaux dans l'état de fonctionnement, comprend au moins deux éléments de soutien abaissables (60, 61, 64), dans lequel
l'écartement entre les essieux (50, 51) et l'axe de rotation (70) de la structure supérieure dans l'état de fonctionnement correspond au moins à la distance entre une ligne de basculement (K) définie par les éléments de soutien abaissés (60, 61, 64) et l'axe de rotation (70).

3. Engin de transbordement de matériaux selon la revendication 2, dans lequel sont prévus deux éléments de soutien abaissables (64) qui sont agencés entre les deux essieux (50, 51).

4. Engin de transbordement de matériaux selon la revendication 2, dans lequel sont prévus quatre éléments de soutien abaissables (60, 61) dont une première paire (60) est agencée du côté frontal sur la structure inférieure (10') et dont une seconde paire (61) est agencée entre les deux essieux (50, 51).

5. Engin de transbordement de matériaux selon l'une des revendications 1 à 4, dans lequel l'agencement à bras (9) est une paire de bras parallèles (16, 18) qui est articulée d'une part sur la structure inférieure (10, 10', 10") et d'autre part sur un sous-ensemble (30) de la structure supérieure (20).

6. Engin de transbordement de matériaux selon la revendication 5, dans lequel au moins un bras de la paire de bras parallèles (16, 18) est un bras à 4 points.

7. Engin de transbordement de matériaux selon l'une ou l'autre des revendications 5 et 6, dans lequel un abaissement de la structure supérieure (20) dans la position inférieure (I) s'effectue par pivotement des bras parallèles (16, 18) vers l'arrière de l'engin de transbordement de matériaux (1).

8. Engin de transbordement de matériaux selon l'une des revendications 5 à 7, dans lequel le bras parallèle (18) articulé dans la zone arrière est articulé plus bas que le bras parallèle (16) articulé dans la zone avant et est articulé sur la structure supérieure (20) sur un tronçon du sous-ensemble (30) de la structure supérieure, tronçon qui est en porte-à-faux en oblique vers le bas.

9. Engin de transbordement de matériaux selon l'une des revendications 5 à 8, dans lequel le bras parallèle (18') articulé dans la zone arrière présente une forme coudée de telle sorte qu'en position inférieure abaissée, il coiffe l'essieu (50) agencé dans la zone arrière.

10. Engin de transbordement de matériaux selon l'une des revendications 1 à 9, dans lequel les bras formant l'agencement à bras (9) présentent, dans la position supérieure, un angle d'inclinaison par rapport à la verticale compris entre environ 0° et environ 20°.

11. Engin de transbordement de matériaux selon la revendication 1, dans lequel la structure inférieure (10) comprend un entraînement à chenille (13, 14).

12. Engin de transbordement de matériaux selon la revendication 11, dans lequel la largeur de voie de l'entraînement à chenille (13, 14) est réglable en particulier au moyen de guidages télescopiques (12).

13. Engin de transbordement de matériaux selon l'une des revendications 1 à 12, dans lequel la structure supérieure (20) repose, en position inférieure (I), sur la structure inférieure ou est supportée sur la structure inférieure (10, 10', 10").

14. Engin de transbordement de matériaux selon l'une des revendications 1 à 13, dans lequel est prévue une position intermédiaire partiellement abaissée à titre de position de circulation (III).
